# EUROPÄISCHE PATENTSCHRIFT

(11) **EP 3 563 738 B1**
(45) Veröffentlichungstag und Bekanntmachung des Hinweises auf die Patenterteilung: **15.12.2021**
(21) Anmeldenummer: 19170885.8
(22) Anmeldetag: 24.04.2019
(51) Int. Cl.: A47K 5/02, A47B 96/02, A47B 96/06

(54) **DUSCHABLAGE**
SHOWER TRAY
ÉTAGÈRE DE DOUCHE

(30) Priorität: 26.04.2018 DE 202018102357 U
(43) Veröffentlichungstag der Anmeldung: 06.11.2019
(73) Patentinhaber: Schlüter-Systems KG, 58640 Iserlohn (DE)
(72) Erfinder: SCHLÜTER, Werner, 58644 Iserlohn (DE)
(74) Vertreter: Schröter & Albrecht Patentanwälte PartG mbB

(56) Entgegenhaltungen:
- WO-A1-2016/100426
- DE-A1-102016 115 677
- US-A- 2 261 078
- US-A- 5 983 805
- US-A1- 2009 090 683

## Beschreibung

Die vorliegende Erfindung betrifft eine Verwendung einer Duschablage zur Installation an zwei vertikalen, sich im Wesentlichen senkrecht zueinander erstreckenden, gemeinsam eine Ecke bildenden, mit durch horizontale Fugen voneinander getrennten Fliesen verkleideten Wänden, mit einem flächigen, einteilig ausgebildeten Plattenelement mit einer Unterseite, einer eine Ablagefläche bildenden Oberseite, die gemeinsam mit der Unterseite eine Plattenstärke definiert, und zumindest drei die Plattenunterseite und die Plattenoberseite miteinander verbindenden Stirnseiten, von denen sich zwei senkrecht zueinander erstrecken.

Derartige Duschablagen, die in der Dusche als Ablage für Duschgel, Shampoo oder dergleichen eingesetzt werden, sind im Stand der Technik in unterschiedlichen Ausgestaltungen bekannt. Sie sind normalerweise aus gebogenem Blech aus einem rostfreien Material hergestellt und weisen ein flächiges, einteilig ausgebildetes Plattenelement mit einer Unterseite, einer die Ablagefläche bildenden Oberseite und zumindest drei Stirnseiten auf, von denen sich zumindest zwei Stirnseiten senkrecht zueinander erstrecken. Zur Befestigung solcher Duschablagen an im Wandeckbereich angeordneten Fliesen ist es bekannt, die beiden sich senkrecht zueinander erstreckenden Stirnseiten jeweils als auf- oder abwärts gebogenen Flansch auszubilden, der eine Fliesenanlagefläche definiert. Die Fliesenanlageflächen der Flansche können dann unter Verwendung eines Klebstoffes, insbesondere eines auf Silikon basierenden Klebstoffes mit den Fliesen verbunden werden. Alternativ kann die Befestigung auch unter Verwendung von Schrauben erfolgen, die durch in den Flanschen vorgesehene Durchgangsöffnungen geführt und in der Wand verdübelt werden. Letztere Variante ist allerdings dann von Nachteil, wenn zwischen der Wand und den Fliesen eine Flächenabdichtung vorgesehen ist, da diese durch die Schrauben beschädigt wird. Eine weitere Möglichkeit besteht darin, die Flansche mit einer Vielzahl von Durchbrechungen zu versehen, wie es beispielsweise in der DE 10 2012 015 574 A1 beschrieben ist. In diesem Fall wird die Duschablage beim Fliesen der Wände derart zwischen übereinander angeordneten Fliesen positioniert, dass das Plattenelement der Duschablage im Bereich der die Fliesen voneinander trennenden horizontalen Fugen angeordnet ist. Diese Art der Duschablagenbefestigung hat den wesentlichen Vorteil, dass sie sehr stabil ist. Ein Nachteil besteht allerdings dahingehend, dass ein Anbringen der Duschablage an bereits geflieste Wände nur möglich ist, indem die Fliesen oberhalb und unterhalb derjenigen Position, an der die Duschablage angebracht werden soll, entfernt werden. Dies ist zum einen mit einem hohen Aufwand verbunden. Zum anderen können die Fliesen beim Ablösen leicht beschädigt werden, so dass entsprechender Ersatz vorhanden sein muss.

Weitere Ablagen sind in den Druckschriften US 2009/090683 A1, DE 10 2016 115 677 A1, WO 2016/100426 A1, US 2 261 078 A und US 5 983 805 A bekannt.

Ausgehend von diesem Stand der Technik ist es eine Aufgabe der vorliegenden Erfindung, eine Duschablage mit alternativem Aufbau zu schaffen.

Zur Lösung dieser Aufgabe schlägt die vorliegende Erfindung vor, eine Duschablage nach Anspruch 1 zu verwenden. Mit anderen Worten wird vorgeschlagen, die zuvor genannten, sich senkrecht zum Plattenelement erstreckenden Flansche durch auswärts vorstehende Befestigungsvorsprünge zu ersetzen, die nicht über die durch die Unterseite und die Oberseite des Plattenelementes aufgespannten Ebenen vorstehen. Derartige Befestigungsvorsprünge sind gegenüber den bekannten Flanschen zum einen dahingehend von Vorteil, dass zur Ausbildung der Befestigungsvorsprünge nur wenig Material benötigt wird. Zum anderen kann die Plattenstärke frei gewählt werden, da für die Herstellung der erfindungsgemäßen Duschablage keine Biegebearbeitung erforderlich ist. Entsprechend kann der erfindungsgemäßen Duschablage ein sehr hochwertiges Design durch eine vergleichsweise große Plattenstärke verliehen werden. Noch ein weiterer Vorteil besteht darin, dass sich die erfindungsgemäße Duschablage sowohl im Rahmen der Fliesenverlegung als auch nachträglich installieren lässt. Im ersteren Fall müssen die Befestigungsvorsprünge lediglich in den noch nicht erhärteten Fugenmörtel eingedrückt werden. Nach dem Erhärten des Fugenmörtels ist die Duschablage dann sicher an den Wänden gehalten. Für eine nachträgliche Installation muss lediglich der Fugenmörtel im Montagebereich der Duschablage entfernt werden. Dieser kann dann durch neuen Fugenmörtel oder aber auch durch eine Silikonmasse oder dergleichen ersetzt werden, um im Anschluss die Vorsprünge der Duschablage einzusetzen und zu befestigen.

Die Höhe der Befestigungsvorsprünge liegt bevorzugt im Bereich von 0,7 bis 2,5 mm und ist damit derart gewählt, dass die Befestigungsvorsprünge in herkömmliche Fugenbreiten eingesetzt werden können.

Gemäß einer Ausgestaltung der vorliegenden Erfindung ist die Höhe der Vorsprünge geringer als die Plattenstärke, wobei die Plattenstärke bevorzugt im Bereich von 3 bis 6 mm liegt. Eine Plattenstärke im genannten Plattenstärkenbereich führt zu einem sehr hochwertigen Erscheinungsbild der erfindungsgemäßen Duschablage.

Bevorzugt sind an zumindest einer Stirnseite mehrere Befestigungsvorsprünge vorgesehen, wodurch ein besserer Halt der Duschablage im Bereich einer Fuge erzielt wird.

Vorteilhaft sind die jeweils an einer Stirnseite vorgesehenen Befestigungsvorsprünge in Richtung der Plattenstärke derart versetzt zueinander angeordnet, dass sich beim Einsetzen der Befestigungsvorsprünge in an den Wänden angeordnete Fliesen voneinander trennende, sich horizontal erstreckende Fugen ein vorbestimmtes Gefälle der Oberseite des Plattenelementes zur Horizontalen einstellt. Entsprechend kann sich auf der Oberseite des Plattenelementes im montierten Zustand der Duschablage ansammelndes Wasser ablaufen.

Gemäß einer Ausgestaltung der vorliegenden Erfindung sind die zwei sich senkrecht zueinander erstreckenden Stirnseiten über eine weitere Stirnseite miteinander verbunden, deren Länge zumindest 20 mm beträgt. Dank dieser weiteren Stirnseite wird zwischen den Fliesen und der Duschablage im Eckbereich eine Öffnung erzeugt. Durch diese Öffnung kann zum einen Wasser abfließen. Zum anderen erleichtert eine solche Öffnung das Reinigen von Fliesen und Duschablage im Eckbereich.

Vorteilhaft ist das Plattenelement aus Edelstahl oder aus Aluminium hergestellt. Beispielsweise kann es aus einer entsprechenden Metallplatte ausgeschnitten und anschließend durch materialabtragende Verfahren nachbearbeitet werden.

Ferner schlägt die vorliegende Erfindung vor, eine erfindungsgemäße Duschablage derart zu verwenden, dass sämtliche Befestigungsvorsprünge des Plattenelementes in Fliesen voneinander trennende, sich horizontal erstreckende Fugen eingesetzt werden, die im rechten Winkel aufeinander treffen.

Weitere Merkmale und Vorteile der vorliegenden Erfindung werden anhand der nachfolgenden Beschreibung einer Verwendung einer Duschablage gemäß Ausführungsformen der vorliegenden Erfindung unter Bezugnahme auf die beiliegende Zeichnung deutlich. Darin ist
- Figur 1: eine perspektivische Ansicht einer Verwendung einer Duschablage gemäß einer ersten Ausführungsform der vorliegenden Erfindung;
- Figur 2: eine Seitenansicht der Duschablage in Richtung des Pfeils II in Figur 1;
- Figur 3: eine weitere Seitenansicht der Duschablage in Richtung des Pfeils III in Figur 1;
- Figur 4: eine perspektivische Ansicht der in Figur 1 dargestellten Duschablage während ihrer Installation;
- Figur 5: eine Draufsicht einer Verwendung einer Duschablage gemäß einer zweiten Ausführungsform der vorliegenden Erfindung;
- Figur 6: eine Seitenansicht in Richtung des Pfeils VI in Figur 5 und
- Figur 7: eine weitere Seitenansicht in Richtung des Pfeils VII in Figur 5.

Nachfolgend beziehen sich gleiche Bezugsziffern auf gleiche oder gleichartige Bauteile bzw. Komponenten.

Figur 1 zeigt eine Duschablage 1 gemäß einer ersten Ausführungsform der vorliegenden Erfindung. Die Duschablage 1 umfasst ein Plattenelement 2 mit einer Unterseite 3, einer eine Ablagefläche bildenden Oberseite 4, die gemeinsam mit der Unterseite eine Plattenstärke S definiert, und vorliegend vier die Plattenoberseite 2 und die Plattenunterseite 3 miteinander verbindenden Stirnseiten 5, 6 , 7 und 8, wobei sich die Stirnseiten 5 und 6 senkrecht zueinander erstrecken. Das Plattenelement 2 ist einteilig aus einer Aluminium- oder Edelstahlplatte gefertigt. Die Plattenstärke S liegt bevorzugt im Bereich von 3 bis 6 mm. Sie ist vorliegend konstant und entspricht somit der maximalen Höhe Hₘₐₓ der Duschablage 1. Das Plattenelement 2 ist mit mehreren sich von der Unterseite 3 zur Oberseite 4 erstreckenden Durchgangsöffnungen 9 versehen, die vorliegend aus optischen Gründen jeweils die Form eines Kreisbogensegmentes aufweisen. Alternativ können die Durchgangsöffnungen 9 aber auch jede andere Form haben. Das Plattenelement 2 weist an den beiden sich senkrecht zueinander erstreckenden Stirnseiten 5 und 6 Befestigungsvorsprünge 10 auf, die sich auswärts erstrecken und im Bereich der durch die Unterseite 3 und der Oberseite 4 aufgespannten Ebenen angeordnet sind, also nicht auf- oder abwärts über diese vorstehen. Die Befestigungsvorsprünge 10 weisen vorliegend eine Tiefe t im Bereich von 3 bis 10 mm, bevorzugt zwischen 4 und 8mm, und eine Höhe h im Bereich von 0,7 bis 2,5 mm auf und sind im Wesentlichen quaderförmig ausgebildet. Bei der dargestellten Ausführungsform sind an der Stirnseite 5 zwei Befestigungsvorsprünge 10 vorgesehen, die jeweils in den Endbereichen der Stirnseite 5 angeordnet sind. Die Stirnseite 6 weist lediglich einen einzelnen Befestigungsvorsprünge 10 auf, der im Endbereich der Stirnseite 6 benachbart zur Stirnseite 7 angeordnet ist. Die Anzahl der Befestigungsvorsprünge 10 ebenso wie deren Länge und/oder Form kann bedarfsgereicht variieren. Die Höhe h der Befestigungsvorsprünge 10 ist geringer als die Plattenstärke S. Vorliegend sind die Befestigungsvorsprünge 10, die benachbart zueinander an der Stirnseite 5 und an der Stirnseite 6 angeordnet sind, bündig mit der Unterseite 3 des Plattenelementes 2 angeordnet, während der verbleibende Befestigungsvorsprünge 10 benachbart zur Stirnseite 8 bündig mit der Oberseite 4 des Plattenelementes 2 abschließt. Dank dieser in Richtung der Plattenstärke S versetzten Anordnung der Plattenstärke S versetzten Anordnung der Befestigungsvorsprünge 10 wird bei der Montage der Duschablage 1 ein vorbestimmtes Gefälle der Oberseite 4 des Plattenelementes 2 zur Horizontalen eingestellt, worauf nachfolgend nochmals eingegangen wird. Die beiden sich senkrecht zueinander erstreckenden Stirnseiten 5 und 6 können über eine weitere Stirnseite 11 miteinander verbunden sein, deren Länge I bevorzugt zumindest 20 mm beträgt. Diese weitere Stirnseite 11 ist in Figur 1 durch eine gestrichelte Linie dargestellt.

Zur Installation der Duschablage 1 an zwei vertikalen, sich im Wesentlichen senkrecht zueinander erstreckenden, gemeinsam eine Ecke 12 bildenden, mit durch horizontale und vertikale Fugen 13 voneinander getrennten Fliesen 14 verkleideten Wänden 15 und 16 werden die Fliesen 14 in einem ersten Schritt in bekannter Weise an den Wänden 15 und 16 befestigt, beispielsweise unter Einsatz eines Dünnbettmörtels. Zwischen den Wänden 15 und 16 und den Fliesen 14 sollte vorab eine vorliegend nicht dargestellte Flächenabdichtung installiert werden. In einem weiteren Schritt werden die Fugen 13 mit einem Fugenmörtel verfugt. Unmittelbar nach dem Verfugen werden die Befestigungsvorsprünge 10 der Duschablage 1 in gewünschter Höhe in eine sich über den Eckbereich erstreckende horizontale Fuge 13 eingedrückt. Beim Erhärten des Fugenmörtels ist die Duschablage sicher an den Wänden 15 und 16 befestigt. Aufgrund der zuvor beschriebenen versetzten Anordnung der Befestigungsvorsprünge 10 in Richtung der Plattenstärke S wird während der Installation automatisch ein vorbestimmtes Gefälle der Oberseite 4 des Plattenelementes 2 zur Horizontalen eingestellt, wenn bei der Positionierung der Duschablage 1 sämtliche Befestigungsvorsprünge 10 entweder gegen obere Kanten der unteren Fliesen 14 oder gegen untere Kanten der oberen Fliesen 14 gedrückt werden. Sind die Stirnseiten 5 und 6 nicht durch die weitere Stirnseite 11 miteinander verbunden, so empfiehlt sich ein ausgehend von der Ecke 12 zur Dusche abfallendes Gefälle. Wird durch die weitere Stirnseite 11 hingegen eine Öffnung 17 zwischen der Duschablage 1 und den Wänden 15 und 16 gebildet, so kann das Gefälle auch umgekehrt abwärts in Richtung der Ecke 12 gewählt werden.

Die Figuren 5 bis 7 zeigen eine Duschablage 1 gemäß einer zweiten Ausführungsform der vorliegenden Erfindung. Diese unterscheidet sich dahingehend von der zuvor beschriebenen Duschablage, dass das Plattenelement 2 eine andere Form und daraus resultierend fünf Stirnseiten 5, 6, 7, 8 und 18 aufweist. Die Stirnseiten 5 und 6 erstrecken sich senkrecht zueinander und sind jeweils mit zwei Befestigungsvorsprüngen 10 versehen, die in Richtung der Plattenstärke S alle auf einem einheitlichen Niveau angeordnet sind. Entsprechend stellt sich bei der Installation der Duschablage 1 ein Gefälle bezüglich der Horizontalen nicht automatisch ein. Ein weiterer Unterschied besteht darin, dass Anzahl und Form der Durchgangsöffnungen 9 anders gewählt sind.

Es sei darauf hingewiesen, dass die zuvor beschriebenen Ausführungsformen der erfindungsgemäßen Verwendung einer Duschablage lediglich als Beispiele dienen und den durch die Ansprüche definierten Schutzbereich nicht einschränken.

### Bezugszeichenliste

- 1: Duschablage
- 2: Plattenelement
- 3: Unterseite
- 4: Oberseite
- 5: Stirnseite
- 6: Stirnseite
- 7: Stirnseite
- 8: Stirnseite
- 9: Durchgangsöffnung
- 10: Vorsprung
- 11: Stirnseite
- 12: Ecke
- 13: Fuge
- 14: Fliese
- 15: Wand
- 16: Wand
- 17: Öffnung
- 18: Stirnseite

- S: Plattenstärke
- H: Höhe
- h: Höhe
- t: Tiefe
- I: Länge

## Patentansprüche

1. Verwendung einer
Duschablage (1), die zur Installation an zwei vertikalen, sich im Wesentlichen senkrecht zueinander erstreckenden, gemeinsam eine Ecke (12) bildenden, mit durch horizontale Fugen (13) voneinander getrennten Fliesen (14) verkleideten Wänden (15, 16) dient und ein flächiges, einteilig ausgebildetes Plattenelement (2) mit einer Unterseite (3), einer eine Ablagefläche bildenden Oberseite (4), die gemeinsam mit der Unterseite (3) eine Plattenstärke (S) definiert, und zumindest drei die Plattenunterseite (3) und die Plattenoberseite (4) miteinander verbindenden Stirnseiten (5, 6, 7, 8, 11, 18) aufweist, von denen sich zwei senkrecht zueinander erstrecken, wobei an den beiden sich senkrecht zueinander erstreckenden Stirnseiten (5, 6) einteilig mit diesen ausgebildete, auswärts vorstehende Befestigungsvorsprünge (10) vorgesehen sind, und wobei die maximale Gesamthöhe (Hₘₐₓ) der Duschablage (1) der maximalen Plattenstärke (Sₘₐₓ) entspricht,
derart, dass sämtliche Befestigungsvorsprünge (10) des Plattenelementes (2) in Fliesen (14) voneinander trennende, sich horizontal erstreckende Fugen (13) eingesetzt werden, die im rechten Winkel aufeinander treffen.

2. Verwendung einer Duschablage (1) nach Anspruch 1, **dadurch gekennzeichnet, dass** die Höhe (h) der Befestigungsvorsprünge (10) im Bereich von 0,7 bis 2,5 mm liegt.

3. Verwendung einer Duschablage (1) nach einem der vorhergehenden Ansprüche, **dadurch gekennzeichnet, dass** die Höhe (h) der Befestigungsvorsprünge (10) geringer als die Plattenstärke (S) ist.

4. Verwendung einer Duschablage (1) nach einem der vorhergehenden Ansprüche, **dadurch gekennzeichnet, dass** die Plattenstärke (S) im Bereich von 3 bis 6 mm liegt.

5. Verwendung einer Duschablage (1) nach einem der vorhergehenden Ansprüche, **dadurch gekennzeichnet, dass** an zumindest einer Stirnseite (5, 6) mehrere Befestigungsvorsprünge (10) vorgesehen sind.

6. Verwendung einer Duschablage (1) nach Anspruch 5, **dadurch gekennzeichnet, dass** die jeweils an einer Stirnseite (5, 6) vorgesehenen Befestigungsvorsprünge (10) in Richtung der Plattenstärke (S) derart versetzt zueinander angeordnet sind, dass sich beim Einsetzen der Befestigungsvorsprünge (10) in an den Wänden (15, 16) angeordnete Fliesen (14) voneinander trennende, sich horizontal erstreckende Fugen (13) ein vorbestimmtes Gefälle der Oberseite (4) des Plattenelementes (2) zur Horizontalen einstellt.

7. Verwendung einer Duschablage (1) nach einem der vorhergehenden Ansprüche, **dadurch gekennzeichnet, dass** die zwei sich senkrecht zueinander erstreckenden Stirnseiten (5, 6) über eine weitere Stirnseite (11) miteinander verbunden sind, deren Länge (I) bevorzugt zumindest 20mm beträgt.

8. Verwendung einer Duschablage (1) nach einem der vorhergehenden Ansprüche, **dadurch gekennzeichnet, dass** das Plattenelement (2) mit sich von der Unterseite (3) zur Oberseite (4) erstreckenden Durchgangsöffnungen (9) versehen ist.

9. Verwendung einer Duschablage (1) nach einem der vorhergehenden Ansprüche, **dadurch gekennzeichnet, dass** das Plattenelement (2) aus Edelstahl oder aus Aluminium hergestellt ist.

## Claims

1. Use of a shower tray (1) serving for installation on two vertical walls (15, 16) which extend essentially perpendicularly to one another, together form a corner (12) and are clad with tiles (14) separated from one another by horizontal joints (13), and comprising a flat, one-part plate element (2) with an underside (3), an upper side (4) which forms a tray surface and, together with the underside (3), defines a plate thickness (S), and at least three end faces (5, 6, 7, 8, 11, 18) which connect the plate underside (3) and the plate upper side (4) to one another and of which two extend perpendicular to one another, wherein said two end faces (5, 6) extending perpendicular to one another comprise outwardly projecting fastening projections (10) which are formed integrally therewith, and wherein the maximum overall height (Hₘₐₓ) of the shower tray (1) corresponds to the maximum plate thickness (Sₘₐₓ), in such a way that all fastening projections (10) of the plate element (2) are inserted into horizontally extending joints (13) separating tiles (14) from one another, which joints meet one another at right angles.

2. Use of a shower tray (1) according to claim 1, **characterized in that** the height (h) of the fastening projections (10) is in the range from 0.7 to 2.5 mm.

3. Use of a shower tray (1) according to one of the preceding claims, **characterized in that** the height (h) of the fastening projections (10) is less than the plate thickness (S).

4. Use of a shower tray (1) according to one of the preceding claims, **characterized in that** the plate thickness (S) is in the range from 3 to 6 mm.

5. Use of a shower tray (1) according to one of the preceding claims, **characterized in that** a plurality of fastening projections (10) are provided on at least one end face (5, 6).

6. Use of a shower tray (1) according to claim 5, **characterized in that** the fastening projections (10) provided in each case on one end face (5, 6) are arranged offset with respect to one another in the direction of the plate thickness (S) in such a way that, when the fastening projections (10) are inserted into horizontally extending joints (13) arranged on the walls (15, 16) and separating tiles (14) from one another, a predetermined slope of the upper side (4) of the plate element (2) with respect to the horizontal is set.

7. Use of a shower tray (1) according to one of the preceding claims, **characterized in that** the two end faces (5, 6) extending perpendicular to one another are connected to one another via a further end face (11), the length (I) of which is preferably at least 20 mm.

8. Use of a shower tray (1) according to one of the preceding claims, **characterized in that** the plate element (2) is provided with through-openings (9) extending from the underside (3) to the upper side (4).

9. Use of a shower tray (1) according to one of the preceding claims, **characterized in that** the plate element (2) is made of stainless steel or aluminum.

## Revendications

1. Utilisation d'un
bac à douche (1), qui est destiné à être monté sur deux parois verticales (15, 16) s'étendant sensiblement perpendiculairement l'une à l'autre, formant ensemble un coin (12) et revêtues de carreaux (14) séparés l'un de l'autre par des joints horizontaux (13), et qui présente un élément de plaque (2) plat et en forme monobloc avec une face inférieure (3), une face supérieure (4) formant une surface de bac et définissant avec la face inférieure (3) une épaisseur de plaque (S) et au moins trois faces frontales (5, 6, 7, 8, 11, 18) qui relient entre elles la face inférieure (3) de la plaque et la face supérieure (4) de la plaque et dont deux s'étendent perpendiculairement l'une à l'autre, des saillies de fixation (10) faisant saillie vers l'extérieur et formées en forme monobloc avec les deux faces frontales (5, 6) s'étendant perpendiculairement l'une à l'autre étant prévues, et la hauteur totale maximale (Hₘₐₓ) du bac à douche (1) correspondant à l'épaisseur de plaque maximale (Sₘₐₓ),
de telle sorte que toutes les saillies de fixation (10) de l'élément de plaque (2) soient insérées dans des joints (13) s'étendant horizontalement qui séparent les carreaux (14) les uns des autres et qui se rencontrent à angle droit.

2. Utilisation d'un bac à douche (1) selon la revendication 1, **caractérisée en ce que** la hauteur (h) des saillies de fixation (10) est comprise entre 0,7 et 2,5 mm.

3. Utilisation d'un bac à douche (1) selon l'une des revendications précédentes, **caractérisée en ce que** la hauteur (h) des saillies de fixation (10) est inférieure à l'épaisseur de plaque (S).

4. Utilisation d'un bac à douche (1) selon l'une des revendications précédentes, **caractérisée en ce que** l'épaisseur de la plaque (S) est comprise entre 3 et 6 mm.

5. Utilisation d'un bac à douche (1) selon l'une des revendications précédentes, **caractérisée en ce qu'**une pluralité de saillies de fixation (10) sont prévues sur au moins une face frontale (5, 6).

6. Utilisation d'un bac à douche (1) selon la revendication 5, **caractérisée en ce que** les saillies de fixation (10) prévues sur chaque face frontale (5, 6) sont disposées de manière décalée les unes par rapport aux autres dans le sens de l'épaisseur de plaque (S) de telle sorte que, lorsque les saillies de fixation (10) sont insérées dans des joints (13) s'étendant horizontalement et séparant des carreaux (14) disposés sur les parois (15, 16), une pente prédéterminée du côté supérieur (4) de l'élément de plaque (2) par rapport à l'horizontale est établie.

7. Utilisation d'un bac à douche (1) selon l'une des revendications précédentes, **caractérisée en ce que** les deux faces frontales (5, 6) s'étendant perpendiculairement l'une à l'autre sont reliées l'une à l'autre par une autre face frontale (11) dont la longueur (I) est de préférence d'au moins 20 mm.

8. Utilisation d'un bac à douche (1) selon l'une des revendications précédentes, **caractérisée en ce que** l'élément de plaque (2) est muni d'ouvertures traversantes (9) s'étendant de la face inférieure (3) à la face supérieure (4).

9. Utilisation d'un bac à douche (1) selon l'une des revendications précédentes, **caractérisée en ce que** l'élément de plaque (2) est réalisé en acier inoxydable ou en aluminium.
